# EUROPÄISCHE PATENTANMELDUNG

(11) **EP 0 985 791 A2**
(43) Veröffentlichungstag der Anmeldung: **15.03.2000**
(21) Anmeldenummer: 99116565.5
(22) Anmeldetag: 24.08.1999
(51) Int. Cl.: E05C 1/02, E05B 41/00

(54) **Türverriegelungsvorrichtung**

(30) Priorität: 01.09.1998 DE 19839812
(71) Anmelder: HEWI HEINRICH WILKE GMBH, 34454 Bad Arolsen (DE)
(72) Erfinder: Staigl, Dirk, 34454 Bad Arolsen (DE)
(74) Vertreter: Manitz, Finsterwald & Partner

(57) **Zusammenfassung**

Die Erfindung betrifft eine Türverriegelungsvorrichtung mit einem linear bewegbaren Riegelelement (53) und einem um eine Drehachse (13) drehbewegbaren Anzeigesteuerungselement (11) zur Steuerung einer Anzeige des Verriegelungszustandes des Riegelelements (53), wobei das Riegelelement (53) mit einer linear betätigbaren Handhabe (65, 67) verbunden ist, und wobei das Riegelelement (53) dergestalt mit dem Anzeigesteuerungselement (11) in Eingriff steht, daß das Anzeigesteuerungselement (11) durch eine lineare Bewegung des Riegelelements drehbetätigbar ist.

## Beschreibung

Die Erfindung betrifft eine Türverriegelungsvorrichtung mit einem linear bewegbaren Riegelelement und einem um eine Drehachse drehbewegbaren Anzeigesteuerungselement zur Steuerung einer Anzeige eines Verriegelungszustandes des Riegelelements.

Bekannte Türverriegelungsvorrichtungen besitzen einen an einer Seite einer Tür vorgesehenen Drehgriff. Eine Drehbetätigung des Drehgriffs wird über eine Umsetzmechanik in eine lineare Bewegung des Riegelelements umgewandelt, so daß das Riegelelement wahlweise eine Verriegelungs- oder Entriegelungsposition einnimmt. Gleichzeitig wird die Drehbetätigung des Drehgriffs auf das Anzeigesteuerungselement übertragen, so daß auf der anderen Seite der Tür aufgrund der Drehbewegung des Anzeigesteuerungselements der jeweils eingenommene Verriegelungszustand mittels eines Anzeigeelements angezeigt werden kann.

Es ist ein Nachteil dieser bekannten Türverriegelungsvorrichtungen, daß sie nicht auf anschauliche Weise zu bedienen sind. Die richtige Assoziierung der Drehrichtung des Drehgriffs mit der resultierenden Bewegungsrichtung des Riegelelements ist nicht jedem Benutzer offensichtlich. Außerdem erfordert die Drehbetätigung des Drehgriffs ein beidseitiges Umgreifen des Drehgriffs, beispielsweise mit Daumen einerseits und Zeigefinger andererseits. Schließlich ist der Umlenkmechanismus zur Umsetzung einer Drehbewegung des Drehgriffs in die lineare Bewegung des Riegelelements mechanisch aufwendig, insbesondere bei großen Riegelwegen, die das Riegelelement zwischen der Verriegelungs- und der Entriegelungsposition zurücklegen muß.

Es ist eine Aufgabe der Erfindung, eine Türverriegelungsvorrichtung zu schaffen, die bei einfachem Aufbau und leichter Bedienung ein äußerlich anschauliches Zusammenspiel von Verriegelungsbetätigung und -wirkung ermöglicht.

Diese Aufgabe wird für eine Türverriegelungsvorrichtung der eingangs genannten Art dadurch gelöst, daß das Riegelelement mit einer linear betätigbaren Handhabe verbunden ist, und daß es dergestalt mit dem Anzeigesteuerungselement in Eingriff steht, daß das Anzeigesteuerungselement durch eine lineare Bewegung des Riegelelements drehbetätigbar ist.

Bei der erfindungsgemäßen Türverriegelungsvorrichtung kann also das Riegelelement unmittelbar linear bewegt werden, indem eine Handhabe in entsprechender Richtung linear betätigt wird. Die Betätigung der Handhabe und die Verriegelungs- oder Entriegelungsbewegung des Riegelelements stehen in einem direkten und somit sehr anschaulichen Zusammenhang, so daß eine versehentliche Fehlbedienung durch einen Benutzer vermieden wird. Die Betätigung der Handhabe kann auf äußerst einfache Weise erfolgen, da lediglich eine einseitige Kraftbeaufschlagung in Richtung der gewünschten Bewegung des Riegelelements erforderlich ist.

Gleichzeitig wird durch eine mittels der Handhabe veranlaßte lineare Bewegung des Riegelelements das Anzeigesteuerungselement drehbetätigt. Die Drehbewegung des Anzeigesteuerungselements kann direkt auf ein Anzeigeelement übertragen werden, das beispielsweise an einer dem Riegelelement gegenüberliegenden Seite einer Türe befestigt ist, um dort auf bekannte Weise den jeweiligen Verriegelungszustand des Riegelelements anzuzeigen. Für die Drehbetätigung des Anzeigesteuerungselements ist also keine Drehbetätigung der Handhabe oder eines Drehgriffs erforderlich.

Die erfindungsgemäße Türverriegelungsvorrichtung besitzt dementsprechend einen vorteilhaft einfachen Aufbau. Aufgrund der geringen mechanischen Übertragungskräfte, die an ihren Teilen wirken, können im wesentlichen alle Teile der Türverriegelungsvorrichtung aus Kunststoff gefertigt sein, was die Herstellung noch weiter vereinfacht und verbilligt.

In einer vorteilhaften Ausführungsform weisen das Riegelelement einen Nocken und das Anzeigesteuerungselement eine Nut auf, in die der Nocken eingreifen kann, um bei einer linearen Bewegung des Riegelelements mittels der Handhabe eine Drehbewegung des Anzeigesteuerungselements zu erzeugen. In Abhängigkeit von der Länge des Riegelwegs, den das Riegelelement zwischen Entriegelungs- und Verriegelungsposition zurücklegen muß, sind vorzugsweise zwei oder mehr Nocken bzw. Nuten vorgesehen.

Alternativ hierzu kann auch an dem Anzeigesteuerungselement ein Nocken vorgesehen sein, der in eine Nut eingreift, die an dem Riegelelement geradlinig oder gekrümmt quer zu der Bewegungsrichtung des Riegelelements verläuft. Weiterhin ist es möglich, eine lineare Bewegung des Riegelelements in eine Drehbewegung des Anzeigesteuerungselements zu überführen, indem ein Teil des Riegelelements als eine Zahnstange ausgebildet ist, die in Eingriff steht mit einem Zahnkranz an dem Anzeigesteuerungselement.

Weitere Ausführungsformen der Erfindung sind in den Unteransprüchen beschrieben und werden nachfolgend beispielhaft anhand der Zeichnungen erläutert. Diese zeigen Teile einer erfindungsgemäßen Türverriegelungsvorrichtung, und zwar in:
- Figuren 1a bis 1d: ein Anzeigesteuerungselement in einer Draufsicht bzw. einer Querschnittsansicht entlang der Ebene Ib-Ib bzw. in einer teilweisen Querschnittsansicht entlang der Ebene Ic-Ic bzw. in einer Unteransicht,
- Figuren 2a bis 2e: eine Grundplatte in einer Draufsicht bzw. in einer Seitenansicht bzw. in einer Unteransicht bzw. in einer Querschnittsansicht entlang der Ebene IId-IId bzw. in einer Querschnittsansicht entlang der parallel zueinander versetzten Ebenen IIe-IIe,
- Figuren 3a bis 3d: ein Riegelelement in einer Draufsicht bzw. in einer Seitenansicht bzw. in einer Unteransicht bzw. in einer Querschnittsansicht entlang der Ebene IIId-IIId,
- Figuren 4a bis 4d: einen Innenzylinder einer Handhabe in einer Seitenansicht bzw. in einer Unteransicht bzw. in einer Querschnittsansicht entlang der Ebene IVc-IVc bzw. in einer Querschnittsansicht entlang der Ebene IVd-IVd,
- Figuren 5a bis 5d: eine Außenhülle der Handhabe in einer Seitenansicht bzw. in einer Unteransicht bzw. in einer Querschnittsansicht entlang der Ebene Vc-Vc bzw. in einer Querschnittsansicht entlang der Ebene Vd-Vd,
- Figuren 6a bis 6c: eine Kappe für die Grundplatte in einer Draufsicht bzw. in einer Querschnittsansicht entlang der Ebene VIb-VIb bzw. in einer Querschnittsansicht entlang der Ebene IVc-IVc,
- Figuren 7a bis 7e: ein Gegensicherungselement in einer Draufsicht bzw. in einer Frontansicht bzw. in einer Unteransicht bzw. in einer Querschnittsansicht entlang der Ebene VIId-VIId bzw. in einer Querschnittsansicht entlang der Ebene VIIe-VIIe,
- Figuren 8a bis 8d: eine Kappe für das Gegensicherungselement in einer Unteransicht bzw. in einer Frontansicht bzw. in einer Querschnittsansicht entlang der Ebene VIIIc-VIIIc bzw. in einer Querschnittsansicht entlang der Ebene VIIId-VIIId, und
- Figuren 9a und 9b: schematische Draufsichten auf die Grundplatte mit eingesetztem Anzeigesteuerungselement und gestrichelt dargestelltem Riegelelement in einer Entriegelungsposition bzw. in einer Verriegelungsposition des Riegelelements.

Die im Zusammenhang mit den Zeichnungen genannten Ansichtsrichtungen beziehen sich auf die Lage der dargestellten Teile in dem montierten Zustand der Türverriegelungsvorrichtung.

Die Figuren 1a bis 1d zeigen ein Anzeigesteuerungselement 11, das in der Grundform einer Kreisscheibe näherungsweise rotationssymmetrisch um eine Drehachse 13 aufgebaut ist. Das Anzeigesteuerungselement 11 besitzt an einer Oberseite 15 eine erste Nut 17 und eine zweite Nut 19. Die beiden Nuten 17, 19 sind bezüglich der Drehachse 13 exzentrisch und in einem Drehwinkel von 90° relativ zueinander angeordnet. Sie erstrecken sich in radialer Richtung und öffnen sich zum äußeren Umfang der Oberseite 15.

Der kreisscheibenförmige Grundkörper des Anzeigesteuerungselements 11 ist außerdem an zwei Stellen seines Umfangs bezüglich der Drehachse 13 in radialer Richtung zu einem ersten Anschlag 21 bzw. einem zweiten Anschlag 23 vergrößert. An seiner der Oberseite 15 gegenüberliegenden Seite weist das Anzeigesteuerungselement 11 einen Verbindungsvorsprung 25 sowie vier den Verbindungsvorsprung 25 umgebende Rastnasen 27 auf.

In den Figuren 2a bis 2e ist eine Grundplatte 29 dargestellt mit einer im wesentlichen runden zentralen Aufnahmeöffnung 31 sowie mehreren Montagelanglöchern 33. An der in Figur 2a gezeigten Oberseite 35 der Grundplatte 29 ist die Aufnahmeöffnung 31 entlang ihres gesamten Umfangs in radialer Richtung zu einer Kreisvertiefung 37 vergrößert. Die Kreisvertiefung 37 selbst ist an weiten Teilen ihres Umfangs in radialer Richtung noch weiter vergrößert, so daß durch den restlichen Teil des Umfangs ein Gegenanschlag 39 gebildet ist.

Außerdem sind an der Oberseite 35 der Grundplatte 29 zwei Führungsbögen 41 angeformt, die entlang einer Verriegelungsrichtung 43 bzw. einer hierzu entgegengesetzten Entriegelungsrichtung geöffnet sind zur Aufnahme und Führung eines Riegelelements. Die beiden Führungsbögen 41 besitzen an ihrer der Grundplatte 29 zugewandten Innenseite jeweils einen zentralen, parallel zu der Verriegelungsrichtung 43 verlaufenden Führungssteg 45. Weiterhin sind an der Oberseite 35 der Grundplatte 29 eine zentrale Längsnut 47 sowie eine hierzu seitlich versetzte Längsnut 49 ausgebildet, die beide parallel zu der Verriegelungsrichtung 43 verlaufen.

An der der Oberseite 35 gegenüberliegenden Unterseite der Grundplatte 29 sind vier Hinterschneidungen 51 ausgebildet zur Aufnahme einer Kappe.

Die Figuren 3a bis 3d zeigen ein Riegelelement 53 von länglich-quaderförmiger Grundform, das an der Grundplatte 29 bzw. innerhalb der beiden Führungsbögen 41 linear bewegbar gelagert werden kann. Das Riegelelement 53 besitzt eine zentrale Befestigungsöffnung 55. An der in Figur 3c gezeigten Unterseite weist das Riegelelement 53 einen mittig und parallel zu der Verriegelungsrichtung 43 angeordneten Führungssteg 57 sowie zwei bezüglich des Führungsstegs 57 seitlich versetzte, in Verriegelungsrichtung 43 voneinander beabstandete Nocken 59, 61 auf. Außerdem ist an einer Längsseite des Riegelements 53 ein Anschlagelement 63 angeformt, das in seinem dargestellten entspannten Zustand über die genannte Längsseite hinausragt, jedoch durch eine Andruckkraft in elastischer Weise an das Riegelelement 53 angelegt werden kann.

An der Befestigungsöffnung 55 des Riegelelements 53 kann eine Handhabe befestigt werden, die aus dem in den Figuren 4a bis 4d dargestellten Innenzylinder 65 und der in den Figuren 5a bis 5d dargestellen Außenhülle 67 besteht.

Der Innenzylinder 65 ist hohlzylindrisch ausgebildet mit einer federnden Schnappnase 69 sowie zwei unterschiedlich breiten, parallel zu der Zylinderachse verlaufenden Fixierstegen 71 an seiner Mantelfläche. An dem zur Befestigung an dem Riegelelement 53 vorgesehenen Ende besitzt der Innenzylinder 65 zwei einander gegenüberliegende Rastnasen 73 sowie zwei einander gegenüberliegende kreissegmentförmige Einschubvorsprünge 75.

Die Außenhülle 67 besitzt einen zylindrischen Hüllenmantel 77 und einen Innenstift 79 rechteckigen Querschnitts, der von dem Hüllenmantel 77 durch einen umlaufenden Zylinderschlitz 81 getrennt ist. Der Hüllenmantel 77 weist eine Schnappöffnung 83 zur Aufnahme der Schnappnase 69 auf, sowie zwei Fixiernuten 85 an seiner Innenseite zur Aufnahme der Fixierstege 71. Der Querschnitt des Innenstifts 79 ist rechteckig und entspricht im wesentlichen der von den beiden Rastnasen 73 und den beiden Einschubvorsprüngen 75 des Innenzylinders 65 eingeschlossenen Fläche.

Die Figuren 6a bis 6c zeigen eine Kappe 87 für die Grundplatte 29. Die Kappe 87 besitzt eine entlang der Verriegelungsrichtung 43 länglich verlaufende Betätigungsöffnung 89, eine Riegelöffnung 91 an ihrer in Verriegelungsrichtung 43 weisenden Seitenfläche sowie vier Rastvorsprünge 93, die in ihrer Lage den Hinterschneidungen 51 der Grundplatte 29 entsprechen.

In den Figuren 7a bis 7e ist ein Gegensicherungselement 95 dargestellt zur Aufnahme des Riegelelements 53 in dessen verriegelter Position. Das Gegensicherungselement 95 besitzt einen Sicherungsbogen 97, Montagelöcher 99 und Hinterschneidungen 101. An einem Reibungsabschnitt 103 ist der Sicherungsbogen 97 verdünnt ausgebildet und mit einem angespritzen Kugelsegment 105 versehen, das in die von dem Sicherungsbogen 97 gebildete Öffnung hineinragt.

Die Figuren 8a bis 8d zeigen eine Kappe 107 zur Abdeckung des Gegensicherungselements 95. Die Kappe 107 weist eine Riegelöffnung 109 sowie zwei Rastvorsprünge 111 auf, deren Lage jener der Hinterschneidungen 101 des Gegensicherungselements 95 entspricht.

Die vorstehend anhand der Figuren erläuterten Teile der Türverriegelungsvorrichtung können auf folgende Weise an einer Tür montiert werden:

Die Grundplatte 29 wird mittels durch die Montagelanglöcher 33 geführte Schrauben dergestalt an der Tür befestigt, daß die Aufnahmeöffnung 31 an einer Verbindungsöffnung der Tür angeordnet ist. In die Aufnahmeöffnung 31 wird das Anzeigesteuerungselement 11 eingesetzt, wobei deren Rastnasen 27 in die Verbindungsöffnung der Tür hineinragen und mit der der Tür zugewandten Unterseite der Grundplatte 29 drehbar verrasten.

Anschließend wird das Riegelelement 53 entgegen der Verriegelungsrichtung 43 durch die beiden Führungsbögen der Grundplatte 29 geführt. Dabei greifen die beiden Nocken 59, 61 in die seitliche Längsnut 49 der Grundplatte 29 und betätigen das Anzeigesteuerungselement 11 über dessen Nuten 17, 19, wie nachfolgend anhand der Figuren 9a und 9b erläutert wird. Nachdem auf diese Weise das Anschlagelement 63 an dem ersten Führungsbogen 41 vorbei in die Grundplatte 29 eingeführt worden ist, spreizt sich das Anschlagelement 63 von dem Riegelelement 53 ab, so daß es bei einer möglichen nachfolgenden Bewegung des Riegelelements 53 in Verriegelungsrichtung 43 an einer Seitenstütze des genannten Führungsbogens 41 anstößt und eine Entnahme des Riegelelements 53 aus der Grundplatte 29 verhindert. Das Riegelelement 53 bedeckt nun die Oberseite 15 des Anzeigesteuerungselements 11.

Danach kann in die Befestigungsöffnung 55 des in die Grundplatte 29 eingeführten Riegelelements 53 der Innenzylinder 65 derart eingefügt werden, daß seine Rastnasen 73 die Befestigungsöffnung 55 einschnappend hintergreifen. Anschließend kann die Außenhülle 67 mit dem Zylinderschlitz 81 über den Innenzylinder 65 geführt werden, wobei die beiden Fixierstege 71 bzw. deren jeweils unterschiedliche Breite die Relativstellung von Außenhülle 67 und Innenzylinder 65 zueinander vorgeben und gegen ein gegenseitiges Verdrehen sichern. Bei vollständig aufgesetzter Außenhülle 67 verrastet die Schnappnase 69 des Innenzylinders 65 mit der Schnappöffnung 83 der Außenhülle 67 und verhindert somit ein unbeabsichtigtes erneutes Abziehen der Außenhülle 67. Gleichzeitig füllt der Innenstift 79 der Außenhülle 67 den von den Rastnasen 73 und den Einschubvorsprüngen 75 umschlossenen Raum im wesentlichen vollständig aus, so daß ein Zurückfedern der Rastnasen 73 verhindert wird und somit der Innenzylinder 65 stabilisiert und gegen ein unbeabsichtigtes Loslösen aus der Befestigungsöffnung 55 gesichert ist.

Anschließend kann - wenn das Riegelelement 53 vollständig in die Grundplatte 29 eingeführt ist - die Kappe 87 auf die Grundplatte 29 aufgesetzt werden, wobei die Rastvorsprünge 93 mit den Hinterschneidungen 51 verrasten.

Zur weiteren Montage der Türverriegelungsvorrichtung kann auf derjenigen Seite der Tür, die der montierten Grundplatte 29 gegenüberliegt, ein im Aufbau bekanntes Anzeigeelement montiert werden, das die Verbindungsöffnung der Tür umgibt und mit dem Verbindungsvorsprung 25 des Anzeigesteuerungselements 11 über einen Vierkantstift dergestalt verbunden ist, daß Drehbewegungen des Anzeigesteuerungselements auf das Anzeigeelement übertragen werden können.

Schließlich kann das Gegensicherungselement 95 an einem der Tür zugeordneten Türrahmen auf Höhe der Grundplatte 29 montiert und mit der Kappe 107 versehen werden.

Die Funktion der erfindungsgemäßen Türverriegelungsvorrichtung wird nachfolgend anhand der Figuren 9a und 9b erläutert, welche die Grundplatte 29, das darin eingesetzte Anzeigesteuerungselement 11, sowie in gestrichelter Darstellung das Riegelelement 53 darstellen:

Figur 9a zeigt den entriegelten Zustand der Vorrichtung. Dabei ist das Riegelelement 53 vollständig entgegen der Verriegelungsrichtung 43 geführt, so daß der erste Nocken 59 mit der ersten Nut 17 des Anzeigesteuerungselements 11 in Eingriff steht und der zweite Nocken 61 dem Anzeigesteuerungselement 11 entgegen der Verriegelungsrichtung 43 benachbart in die Längsnut 49 greift. Eine Bewegung des Riegelelements 53 mitsamt der beiden Nocken 59, 61 entgegen der Verriegelungsrichtung 43 wird wahlweise dadurch verhindert, daß der zweite Nocken 61 am Ende der Längsnut 49 anliegt und/oder daß das entgegen der Verriegelungsrichtung 43 weisende Ende des Riegelelements 53 an der Innenseite der auf die Grundplatte 29 aufgesetzten, in den Fig. 9a und 9b nicht dargestellten Kappe 87 anstößt. Außerdem liegt der zweite Anschlag 23 des Anzeigesteuerungselements 11 an dem Gegenanschlag 39 an.

Ausgehend von diesem entriegelten Zustand kann das Riegelelement 53 mittels der aus Innenzylinder 65 und Außenhülle 67 gebildeten Handhabe in die Verriegelungsrichtung 43 linear bewegt werden, um die Vorrichtung in den verriegelten Zustand zu bringen. Dabei beaufschlagt der erste Nocken 59 die Umrandung der ersten Nut 17. Dadurch wird bei andauernder linearer Bewegung des Riegelelements 53 das Anzeigesteuerungselement 11 um die Drehachse 13 und somit bezüglich der Figuren 9a und 9b entgegen dem Uhrzeigersinn gedreht, bis der erste Nocken 59 die erste Nut 17 durch die Längsnut 49 verläßt.

Noch bevor der erste Nocken 59 die erste Nut 17 verlassen hat, greift der zweite Nocken 61 in die zweite Nut 19 ein, die aufgrund der Drehbewegung des Anzeigesteuerungselements 11 inzwischen im wesentlichen die in Figur 9a für die erste Nut 17 gezeigte Stellung erreicht hat. Der Abstand der beiden Nocken 59, 61 voneinander ist also entsprechend dem Umfang des Anzeigesteuerungselements 11 zwischen den beiden Nuten 17, 19 gewählt. Aufgrund des Eingriffs des zweiten Nockens 61 in die zweite Nut 19 wird bei weiterer linearer Bewegung des Riegelelements 53 das Anzeigesteuerungselement 11 weiterhin entgegen dem Uhrzeigersinn gedreht, bis das Anschlagelement 63 des Riegelelements 53 an einer in den Fig. 9a und 9b nicht dargestellten Seitenstütze des Führungsbogens 41 der Grundplatte 29 anstößt.

Der somit erreichte verriegelte Zustand der Vorrichtung ist in Figur 9b gezeigt. Das in Verriegelungsrichtung 43 weisende Ende des Riegelelements 53 ragt über die Grundplatte 29 hinaus. Somit kann das Riegelelement 53 durch Eingriff mit dem Sicherungsbogen 97 des Gegensicherungselements 95 zum Verriegeln der betreffenden Tür dienen. Auch das Anzeigesteuerungselement 11 hat einen Verriegelungszustand eingenommen, in dem der zweite Nocken 61 in Eingriff mit der zweiten Nut 19 steht und der erste Anschlag 21 an dem Gegenanschlag 39 anliegt.

Während der in Figur 9a und 9b gezeigte Entriegelungs- bzw. Verriegelungszustand des Riegelelements 53 durch einfache lineare Betätigung des Riegelelements 53 mittels der Handhabe erreicht werden kann, können diese beiden Zustände aufgrund der entsprechend bewirkten Drehbewegung des Anzeigesteuerungselements 11 und des mit diesem verbundenen Vierkantstifts ohne weiteres durch das somit drehbetätigte Anzeigeelement angezeigt werden.

Da in allen möglichen Positionen des Riegelelements 53 wenigstens einer der Nocken 59, 61 auf die erläuterte Weise in die betreffende Nut 17 bzw. 19 eingreift, ermöglicht die erfindungsgemäße Türverriegelungsvorrichtung eine Notöffnung der betreffenden verriegelten Tür über das Anzeigeelement, also von der dem Riegelelement 53 gegenüberliegenden Seite der Tür. Hierfür wird das Anzeigeelement, beispielsweise über eine entsprechende Schlitzöffnung, von außen drehbetätigt. Diese Drehbewegung wird über den Vierkantstift auf das Anzeigesteuerungselement 11 und über dessen Nuten 17, 19 auf die Nocken 59 bzw. 61 des Riegelelements 53 übertragen. Dadurch läßt sich das Riegelelement 53 gegebenenfalls von der der Handhabe gegenüberliegenden Seite der Tür aus von der Verriegelungsposition zurück in die Entriegelungsposition bewegen.

Während die erläuterte Begrenzung der Extrempositionen des Riegelelements 53 aufgrund der andauernden Eingriffsverbindung der Nocken 59, 61 mit den Nuten 17, 19 indirekt auch eine Begrenzung der jeweils erreichbaren Drehstellung des Anzeigesteuerungselements 11 bewirkt, ermöglichen die beiden Anschläge 21, 23 im Zusammenspiel mit dem Gegenanschlag 39 eine zusätzliche, unmittelbare Begrenzung der äußersten Drehstellungen des Anzeigesteuerungselements 11. Bei entsprechend großem Gegenanschlag 39 kann anstelle der beiden Anschläge 21, 23 auch lediglich ein einziger Anschlag an dem Anzeigesteuerungselement 11 vorgesehen sein. Aufgrund der eindeutigen Stellung des Anzeigesteuerungselements 11 und des Riegelelements 53 relativ zueinander sind die Anschläge 21, 23 bzw. der Gegenanschlag 39 nicht unbedingt erforderlich.

Beim Einführen des Riegelelements 53 in die Grundplatte 29 zur Montage der Vorrichtung muß das Anzeigesteuerungsselement 11 die in Figur 9b gezeigte Stellung relativ zu der Grundplatte 29 einnehmen, damit in korrekter Weise der zweite Nocken 61 in die zweite Nut 19 eingreift.

Die Rastnasen 27 des Anzeigesteuerungselements 11 sind nicht zwingend erforderlich. Stattdessen kann das Anzeigesteuerungselement 11 ohne Verrastung lediglich in die Aufnahmeöffnung 31 der Grundplatte 29 eingelegt werden und durch Bedeckung mit dem Riegelelement 53 gegen ein Herausfallen gesichert werden.

An dem Gegensicherungselement 95 dient das angespritzte Kugelsegment 105 an der Innenseite des Reibungsabschnitts 103 des Sicherungsbogens 97 zur Verstärkung der Reibung zwischen dem Gegensicherungselement 95 und dem in den Sicherungsbogen 97 eingeführten Riegelelement 53, damit das Riegelelement 53 sich nicht unbeabsichtigt aus dem Gegensicherungselement 95 zurück in die Entriegelungsposition bewegt. Die verdünnte Ausbildung des Reibungsabschnitts 103 ermöglicht dabei ein Zurückfedern des Kugelsegments 105.

Entsprechende Mittel zur Erzeugung einer Reibung hinsichtlich einer Bewegung des Riegelelements 53 können auch an der Grundplatte 29 bzw. an deren Führungsbögen 41 vorgesehen sein. In diesem Fall kann auf die verdünnte Ausbildung des Reibungsabschnitts 103 des Sicherungsbogens 97 verzichtet werden, was die Stabilität des Sicherungsbogens 97 erhöhen kann. Außerdem können auch an dem Anzeigesteuerungselement 11 bzw. an der Aufnahmeöffnung 31 der Grundplatte 29 entsprechende Reibungselemente vorgesehen sein.

### Bezugszeichenliste

- 11: Anzeigesteuerungselement
- 13: Drehachse
- 15: Oberseite
- 17: erste Nut
- 19: zweite Nut
- 21: erster Anschlag
- 23: zweiter Anschlag
- 25: Verbindungsvorsprung
- 27: Rastnase
- 29: Grundplatte
- 31: Aufnahmeöffnung
- 33: Montagelangloch
- 35: Oberseite
- 37: Kreisvertiefung
- 39: Gegenanschlag
- 41: Führungsbogen
- 43: Verriegelungsrichtung
- 45: Führungssteg
- 47: Längsnut
- 49: Längsnut
- 51: Hinterschneidung
- 53: Riegelelement
- 55: Befestigungsöffnung
- 57: Führungssteg
- 59: erster Nocken
- 61: zweiter Nocken
- 63: Anschlagelement
- 65: Innenzylinder
- 67: Außenhülle
- 69: Schnappnase
- 71: Fixiersteg
- 73: Rastnase
- 75: Einschubvorsprung
- 77: Hüllenmantel
- 79: Innenstift
- 81: Zylinderschlitz
- 83: Schnappöffnung
- 85: Fixiernut
- 87: Kappe
- 89: Betätigungsöffnung
- 91: Riegelöffnung
- 93: Rastvorsprung
- 95: Gegensicherungselement
- 97: Sicherungsbogen
- 99: Montageloch
- 101: Hinterschneidung
- 103: Reibungsabschnitt
- 105: Kugelsegment
- 107: Kappe
- 109: Riegelöffnung
- 111: Rastvorsprung

## Patentansprüche

1. Türverriegelungsvorrichtung mit einem linear bewegbaren Riegelelement (53) und einem um eine Drehachse (13) drehbewegbaren Anzeigesteuerungselement (11) zur Steuerung einer Anzeige eines Verriegelungszustandes des Riegelelements (53),
dadurch **gekennzeichnet,**
daß das Riegelelement (53) mit einer linear betätigbaren Handhabe (65, 67) verbunden ist, und
daß das Riegelelement (53) dergestalt mit dem Anzeigesteuerungselement (11) in Eingriff steht, daß das Anzeigesteuerungselement (11) durch eine lineare Bewegung des Riegelelements (53) drehbetätigbar ist.

2. Türverriegelungsvorrichtung nach Anspruch 1,
dadurch **gekennzeichnet,**
daß zur Drehbetätigung des Anzeigesteuerungselements (11) das Riegelelement (53) und das Anzeigesteuerungselement (11) wenigstens einen Nocken (59, 61) bzw. wenigstens eine mit dem Nocken (59, 61) zusammenwirkende Nut (17, 19) aufweisen, oder umgekehrt.

3. Türverriegelungsvorrichtung nach einem der vorhergehenden Ansprüche,
dadurch **gekennzeichnet,**
daß an dem Riegelelement (53) wenigstens ein Nocken (59, 61) angeformt oder befestigt ist und an dem Anzeigesteuerungselement (11) in einer bezüglich der Drehachse (13) exzentrischen Lage wenigstens eine Nut (17, 19) zur Aufnahme des Nockens (59, 61) angeordnet ist.

4. Türverriegelungsvorrichtung nach Anspruch 3,
dadurch **gekennzeichnet,**
daß die Nut (17, 19) sich bezüglich der Drehachse in radialer Richtung und/oder bis zu dem Randbereich oder dem äußeren Umfang des Anzeigesteuerungselements erstreckt.

5. Türverriegelungsvorrichtung nach einem der Ansprüche 2 bis 4,
dadurch **gekennzeichnet,**
daß bei der Ausgestaltung des Riegelelements (53) und des Anzeigesteuerungselements (11) mit mehreren Nocken (59,61) und Nuten (17, 19) diese dergestalt angeordnet und voneinander beabstandet sind, daß jeweils einem Nocken (59, 61) eine Nut (17, 19) zugeordnet ist und für jede mögliche Lage des Riegelelements (53) wenigstens ein Nocken (59, 61) mit der zugeordneten Nut (17, 19) in Eingriff steht.

6. Türverriegelungsvorrichtung nach einem der Ansprüche 2 bis 5,
dadurch **gekennzeichnet,**
daß das Riegelelement (53) Nocken (59, 61) und das Anzeigesteuerungselement (11) zwei Nuten (17, 19) aufweist, die insbesondere bezüglich der Drehachse (13) in einem Winkel von 90° relativ zueinander angeordnet sind.

7. Türverriegelungsvorrichtung nach einem der vorhergehenden Ansprüche,
dadurch **gekennzeichnet,**
daß das Anzeigesteuerungselement (11) zur Begrenzung seiner Drehbewegung wenigstens einen Anschlag (21, 23) aufweist, der bezüglich der Drehachse (13) in radialer Richtung von dem Anzeigesteuerungselement (11) hervorragt.

8. Türverriegelungsvorrichtung nach einem der vorhergehenden Ansprüche,
dadurch **gekennzeichnet,**
daß das Anzeigesteuerungselement (11) im wesentlichen die Form einer Kreisscheibe besitzt mit einem in Richtung der Drehachse (13) weisenden Verbindungsvorsprung (25) zur Verbindung des Anzeigesteuerungselements (11) mit einem Anzeigeelement,
wobei der Verbindungsvorsprung (25) insbesondere eine Vierkantvertiefung aufweist.

9. Türverriegelungsvorrichtung nach einem der vorhergehenden Ansprüche,
dadurch **gekennzeichnet,**
daß das Riegelelement (53)
- im wesentlichen eine längliche Rechteckform besitzt, und/oder
- wenigstens eine Führungsnut und/oder einen Führungssteg (57) aufweist zur Stabilisierung einer linearen Bewegung, und/oder
- wenigstens ein Anschlagelement (63) aufweist zur Begrenzung einer linearen Bewegung.

10. Türverriegelungsvorrichtung nach einem der vorhergehenden Ansprüche,
dadurch **gekennzeichnet,**
daß die Handhabe
- einen Innenzylinder (65) aufweist mit wenigstens einer Rastnase (75), die mit einer Befestigungsöffnung (55) innerhalb des Riegelelements (53) in Rasteingriff bringbar ist, sowie
- eine Außenhülle (67) mit einem angeformten Innenstift (79), die mit dem Innenzylinder (65) derart verrastbar ist, daß die Außenhülle (67) den Innenzylinder (65) umgibt und daß gleichzeitig der Innenstift (79) die Rastposition der Rastnase (73) des Innenzylinders (65) fixiert.

11. Türverriegelungsvorrichtung nach einem der vorhergehenden Ansprüche,
**gekennzeichnet**
durch eine längliche Grundplatte (29), an der das Riegelelement (53) linear bewegbar lagerbar ist, mit einer Aufnahmeöffnung (31) zur drehbewegbaren Lagerung des Anzeigesteuerungselements (11).

12. Türverriegelungsvorrichtung nach Anspruch 11,
dadurch **gekennzeichnet,**
daß die Aufnahmeöffnung (31) an der für die Lagerung des Riegelelements (53) vorgesehenen Seite (15) der Grundplatte (29) zu einer Kreisvertiefung (37) vergrößert ist.

13. Türverriegelungsvorrichtung nach Anspruch 11 oder Anspruch 12,
dadurch **gekennzeichnet,**
daß an der für die Lagerung des Riegelelements (53) vorgesehenen Seite (15) der Grundplatte (29) der Umfang der Aufnahmeöffnung (31) zur Bildung eines Gegenanschlags (39) für einen Anschlag (21, 23) des Anzeigesteuerungselements (11) teilweise in radialer Richtung vergrößert ist.

14. Türverriegelungsvorrichtung nach einem der Ansprüche 11 bis 13,
dadurch **gekennzeichnet,**
daß die Grundplatte (29)
- eine Längsnut (49) aufweist zur Aufnahme von Nocken (59, 61) des Riegelelements (53), und/oder
- wenigstens einen Führungsbogen (41) zur Umgreifung des Riegelelements (53), und/oder
- eine Längsnut (47) zur Aufnahme eines Führungsstegs (57) des Riegelelements (53), und/oder
- einen Führungssteg (45) zur Führung des Riegelelements (53), und/oder
- eine Kappe (87), die zur Abdeckung der Grundplatte (29), des Anzeigesteuerungselements (11) und des Riegelelements (53) mit der Grundplatte (29) verrastbar ist.

15. Türverriegelungsvorrichtung nach einem der vorhergehenden Ansprüche,
**gekennzeichnet**
durch ein Gegensicherungselement (95) mit einem Sicherungsbogen (97) zur Aufnahme des Riegelelements (53) in einem Verriegelungszustand,
insbesondere mit einer Kappe (107), die zur Abdeckung des Gegensicherungselements (95) mit diesem verrastbar ist.

16. Türverriegelungsvorrichtung nach einem der vorhergehenden Ansprüche,
**gekennzeichnet**
durch ein Anzeigeelement, das durch eine Drehbewegung des Anzeigesteuerungselements (11) insbesondere über einen Vierkantstift betätigbar ist und durch das ein Entriegelungs- oder Verriegelungszustand des Riegelelements (53) anzeigbar ist.

17. Türverriegelungsvorrichtung nach einem der vorhergehenden Ansprüche,
dadurch **gekennzeichnet,**
daß das Riegelelement (53), das Anzeigesteuerungselement (11) sowie gegebenenfalls die Grundplatte (29), deren Kappe (87), das Gegensicherungselement (95), dessen Kappe (107) und das Anzeigeelement aus Kunststoff gefertigt sind.
